# EUROPÄISCHE PATENTSCHRIFT

(11) **EP 3 601 916 B1**
(45) Veröffentlichungstag und Bekanntmachung des Hinweises auf die Patenterteilung: **07.02.2024**
(21) Anmeldenummer: 18705892.0
(22) Anmeldetag: 15.02.2018
(51) Int. Cl.: F26B 3/06, F26B 13/06, F26B 21/08, F26B 21/10, F26B 21/12, F26B 25/22

(54) **TROCKNER FÜR EINE TEXTILE WARENBAHN MIT EINER EINRICHTUNG ZUR BESTIMMUNG DER RESTFEUCHTE EINER WARENBAHN UND VERFAHREN UND ANLAGE HIERZU**
DRYER FOR A TEXTILE CLOTH WEB WITH A SYSTEM FOR DETERMINING THE RESIDUAL HUMIDITY OF A CLOTH WEB AND METHOD AND INSTALLATION HERETO
SÉCHOIR POUR UNE BANDE DE TISSU DE TEXTILE AVEC UN SYSTÈME POUR DÉTERMINER L'HUMIDITÉ RÉSIDUELLE D'UNE BANDE DE TISSU ET MÉTHODE ET INSTALLATION À CETTE FIN

(30) Priorität: 30.03.2017 DE 102017106887
(43) Veröffentlichungstag der Anmeldung: 05.02.2020
(73) Patentinhaber: Trützschler Group SE, 41199 Mönchengladbach (DE); Reifenhäuser GmbH & Co. KG Maschinenfabrik, 53844 Troisdorf (DE)
(72) Erfinder: BÖHN, Markus, 63512 Hainburg (DE); RÖSNER, Andreas, 53113 Bonn (DE)
(86) Internationale Anmeldenummer: PCT/EP2018/053735
(87) Internationale Veröffentlichungsnummer: WO 2018/177648

(56) Entgegenhaltungen:
- WO-A1-2004/002905
- WO-A1-2012/085926
- CN-A- 106 017 025
- DE-A1- 3 901 378
- US-A- 5 625 962
- US-A1- 2007 283 827
- US-A1- 2015 198 368
- US-B1- 6 584 703

## Beschreibung

Die vorliegende Erfindung betrifft einen Trockner für eine textile Warenbahn mit zumindest einem Trocknerraum, in dem wenigstens eine luftdurchlässige Trommel drehbar angeordnet ist, die von der Warenbahn teilweise umschlingbar ist und wobei die Warenbahn mit erwärmter Trocknungsluft durchströmbar ist, wobei mindestens ein Ventilator vorgesehen ist, mit dem aus einer stirnseitigen Öffnung der mindestens einen Trommel feuchte Trocknungsluft aus der Innenseite der Trommel absaugbar ist.

Die DE 10 2012 109 878 B4 offenbart einen Trockner für eine textile Warenbahn mit einem Trocknerraum, in dem mehrere luftdurchlässige Trommeln drehbar angeordnet sind, die von der Warenbahn teilweise umschlingbar sind. Die Warenbahn wird mit erwärmter Trocknungsluft durchströmt, die die Feuchtigkeit aus der Warenbahn aufnimmt. Jeder Trommel ist ein Ventilator zugeordnet, mit dem aus einer Öffnung der Trommel feuchte Trocknungsluft aus der Innenseite der Trommel abgesaugt wird. Dabei wird über eine Umwälzung der Trocknungsluft Wärme zugeführt und die erwärmte Trocknungsluft in den Trocknerraum zurückgeführt.

Zum Wärmeeintrag, der zur Aufheizung der Trocknungsluft notwendig ist, dienen Heizelemente, die im Heizungs- und Ventilatorraum angeordnet sind. Die Heizelemente sind derart angeordnet, dass diese vom Luftstrom, der vom Ventilator radial oder tangential abströmenden Trocknungsluft, umströmt werden. Sind beispielsweise drei Trommeln vorgesehen, um die die textile Warenbahn nacheinander herumgeführt wird, so sind auch drei wenigstens teilweise voneinander getrennte Trocknungsluft-Kreisläufe vorgesehen, und jeder Trocknungsluft-Kreislauf wird durch einen zugeordneten Ventilator erzeugt. Dabei werden auch jedem Trocknungsluft-Kreislauf eigene Heizelemente zugeordnet, sodass die Wärmezufuhr in jeden Trocknungsluft-Kreislauf separat erfolgt.

Läuft die textile Warenbahn über eine Einlaufwalze ein und umschlingt nacheinander die Trommeln, so erfolgt die Trocknung der textilen Warenbahn schrittweise nacheinander. Der Entzug der Feuchtigkeit der textilen Warenbahn erfolgt dabei nicht in jedem Trocknerraum gleichmäßig und mit einem konstanten Trocknungsgradienten, vielmehr durchläuft die textile Warenbahn mit mehreren Trocknerräumen eine Trocknungskaskade, und der Trocknungsgrad der textilen Warenbahn, die den Trockner über eine Auslaufwalze wieder verlässt, sollte eine geforderte Restfeuchte aufweisen. Die Trocknung erfolgt dabei idealerweise mit einem minimalen Energieeintrag in den Trockner, sodass beispielsweise eine Restfeuchte von 8 % in der textilen Warenbahn beim Verlassen des Trockners vorliegt, sodass der Energieeintrag über die Wärmezufuhr und über den Betrieb des Ventilators für den gesamten Trockner minimal sein sollte.

Diese Bestimmung der Restfeuchte erfolgt nach dem Stand der Technik durch eine Messung der Anfangsfeuchte der Warenbahn beim Eintritt in den Trockner und durch eine Messung der Endfeuchte der Warenbahn beim Austritt aus dem Trockner. Bekannte Messverfahren der Endfeuchte der Warenbahn setzen eine Mindestfeuchtigkeit voraus, wobei davon ausgegangen wird, dass die Fasern der Warenbahn Feuchtigkeit aufnehmen und speichern können. Bei Fasern aus nicht natürlichen Stoffen, wie Spinnvlies, Endlosfilamente oder Stapelfasern aus Kunststoff können diese keine Feuchtigkeit speichern, sondern nehmen die Feuchtigkeit durch Adhäsion mit. Genaue Messungen im Bereich von maximal 1% spezifische Feuchtigkeit sind damit nicht möglich,

insbesondere dann nicht, wenn die Warenbahn sehr geringe Flächengewichte aufweist, beispielsweise im Bereich von 10g/m². Dadurch, dass die Fasern keine Feuchtigkeit aufnehmen und speichern können, wird die Messung weiter erschwert und damit ungenau. Im Hinblick auf die zu erreichende Messgenauigkeit bei einer kontinuierlich laufenden Warenbahn sind die verfügbaren Messgeräte unverhältnismäßig teuer.

Auch US2015/198368 A1, DE3901378 A1, CN106017025 A, US6584703 B1, US5625962 A, US2007/283827 A1 offenbaren Trockner nach dem Stand der Technik.

Aufgabe der Erfindung ist die Weiterbildung eines Trockners zur Trocknung einer textilen Warenbahn und die Weiterbildung eines Verfahrens zum Betrieb eines solchen Trockners, wobei der Trockner und das Verfahren eine Trocknung der textilen Warenbahn mit einem möglichst minimalen Energieeinsatz ermöglichen sollen. Dabei soll die Restfeuchtigkeit der Warenbahn bestimmbar und der Trockner mit seiner Trocknungsleistung auf eine bestimmte Restfeuchtigkeit einstellbar sein. Zuletzt ist es Aufgabe der Erfindung eine Anlage zur Herstellung von einem Spinnvlies bereit zu stellen, mit der die Restfeuchte der Warenbahn nach dem Trocknungsvorgang einstellbar ist.

Diese Aufgabe wird ausgehend von einem Trockner gemäß dem Oberbegriff des Anspruches 1 und ausgehend von einem Verfahren gemäß dem Oberbegriff des Anspruches 7 mit den jeweils kennzeichnenden Merkmalen gelöst. Vorteilhafte Weiterbildungen der Erfindung sind in den abhängigen Ansprüchen angegeben. Die erfindungsgemäße Anlage wird in Anspruch 12 beansprucht.

Die Erfindung schließt die technische Lehre ein, dass der Trockner mindestens einen Sensor zur Bestimmung der Feuchtigkeit des Abluftstromes aufweist, dessen Daten in einer Steuerung mit der Anfangsfeuchtigkeit der Warenbahn und der Feuchtigkeit des Frischluftstromes verarbeitet und damit die Verdampfungsleistung des Trockners geregelt wird.

Kerngedanke der Erfindung ist der Ansatz, die Bestimmung der Restfeuchte in der Warenbahn über eine Betrachtung der Massenbilanz in einer Steuerung zu ermitteln. Über den Massenstrom der Abluft und deren spezifische Feuchte wird in der Steuerung die Verdampfungsleistung des Trocknungsprozesses berechnet. Die Differenz aus der in den Prozess eingebrachten Wassermenge (Anfangsfeuchtigkeit Warenbahn und Anfangsfeuchtigkeit Frischluft) und der Verdampfungsleistung des Trockners (Feuchtigkeit der Abluft) ergibt die verbleibende Wassermenge in der Warenbahn. Weiterhin können Störgrößen in der Steuerung verarbeitet werden.

Hierzu weist der Trockner neben der Steuerung in dem Kanal für die Abluft vorzugsweise mindestens einen Sensor auf, mit dem die Temperatur, der Volumenstrom und die Feuchtigkeit der Abluft ermittelt werden. Von der Feuchtigkeit der Abluft (absolut oder relativ) werden die Anfangsfeuchtigkeit der Warenbahn und die Feuchtigkeit des Frischluftstromes abgezogen, um die Restfeuchte der Warenbahn zu bestimmen. Da über diese Parameter die erforderliche Verdampfungsleistung des Trockners ermittelt werden kann, kann umgekehrt mit einer vorgegebenen Restfeuchte der Energiebedarf des Trockners minimiert werden, da über die Steuerung die Heizleistung und/oder das abgesaugte Volumen des Abluftstromes einstellbar ist. Im Gegensatz zum Stand der Technik kann eine einfache und preiswerte Sensorik verwendet werden, bei der der kontinuierliche Prozess nicht aufgrund von Probenentnahmen unterbrochen werden muss.

In einer bevorzugten Ausführungsform weist der Sensor zur Bestimmung des Volumens der Abluft eine Messblende auf, oder ist nach der Wirbeldurchflussmessung ausgebildet. Beide Varianten ermöglichen für diesen Anwendungsfall ein besonders betriebssicheres, ausreichend genaues und preiswertes Messinstrument. Als weitere Alternative kann eine Ultraschallvolumenstrommessung verwendet werden und/oder die Kennlinie des Ventilators zur Auswertung mit herangezogen werden

Die Temperatur, der Massenstrom und die Feuchtigkeit der Warenbahn können ebenfalls über mindestens einen Sensor bestimmt werden, der bzw. die an oder vor dem Trockner angeordnet sind. Dies können beispielsweise die Kissroll sein und/oder die Batchstation, in der die Avivage mit Wasser gemischt wird. Alternativ zu dem Sensor können aufgrund von vorhandenen Parametern aus Anlagenkomponenten, die in Laufrichtung der Warenbahn vor dem Trockner angeordnet sind, die absolute oder relative Feuchtigkeit der Warenbahn bestimmt werden und diese Daten in die Steuerung eingegeben werden.

Vorzugsweise weist die Steuerung zumindest ein Prozessmodul und ein Energiemodul auf. Das Energiemodul wirkt mit der Steuerung des mindestens einen Heizelementes und/oder mit der Steuerung des mindestens einen Ventilators zusammen. Im Prozessmodul erfolgt die Berechnung der Massenbilanz der Feuchtigkeiten. Bei einer Abweichung von einer Führungsgröße der gewünschten Restfeuchtigkeit der Warenbahn steuert das Prozessmodul das Energiemodul an, dass wiederum den minimalen Energiebedarf für eine erhöhte oder verminderte Trocknungsleistung ermittelt und wahlweise das oder die Heizelemente und/oder die Ventilatoren steuert.

Das erfindungsgemäße Verfahren ist wenigstens durch die Schritte gekennzeichnet:
- Ermittlung zumindest der Temperatur und der Feuchtigkeit der Frischluft,
- Ermittlung der Temperatur, des Volumens und der Feuchtigkeit der Abluft,
- Ermittlung zumindest des Massenstromes und der Feuchtigkeit der in den Trockner einlaufenden Warenbahn,
- Eingabe einer Führungsgröße für die gewünschte Restfeuchte der Warenbahn in eine Steuerung,
- Verrechnung der zuvor ermittelten Werte in einer Steuerung und bei Abweichung von der Führungsgröße Ansteuerung der Heizelemente und/oder der Ventilatoren unter Berücksichtigung einer minimal benötigten Gesamtenergie.

Das erfindungsgemäße Verfahren geht von der Erkenntnis aus, dass über die Betrachtung der Massenbilanz der in den Trockner eingeführten Feuchtigkeiten die Verdampfungsleistung des Trockners minimiert werden kann. Insbesondere bei einer eingestellten Restfeuchtigkeit der Warenbahn, die ausschließlich berechnet und nicht gemessen wird, kann auf die nach dem Stand der Technik erforderliche radiometrische Messung der kontinuierlich laufenden Warenbahn nach dem Trockner verzichtet werden. Das Verfahren kann mit einem Minimum an preiswerter Sensortechnik betrieben werden. Gerade für Warenbahnen mit geringem Gewicht aus Fasern (z.B. Spinnvlies), die keine Feuchtigkeit speichern können, ist dieses Verfahren aufgrund der Genauigkeit besonders geeignet.

Vorzugsweise erfolgt die Ermittlung der Feuchtigkeit und Temperatur der Frischluft mit den gleichen Sensoren, die auch die Daten für die Abluft liefern. Hierzu ist eine Leerfahrt des Trockners ohne eingeschaltete Heizelemente und ohne Warenbahn erforderlich, da sich die Umgebungsluft in der Produktionshalle nicht laufend ändert. Damit wird also die Feuchtigkeit und Temperatur der Umgebungsluft des Trockners bestimmt, der aus der Umgebung (Produktionshalle) seine Frischluft bezieht. Auf diesen Satz der Sensoren, die sonst am Einlass des Trockners angeordnet sein müssten, wo die Frischluft angezogen wird, kann verzichtet werden. Das zur Berechnung der Massenbilanz erforderliche Volumen der Frischluft bestimmt sich letztendlich aus der Ventilatorleistung des Trockners. Dabei wird in einem ersten Ansatz erst einmal davon ausgegangen, dass die Menge der Frischluft gleich der Menge der Abluft ist. Wenn je nach Konstruktion des Trockners bekannt ist, dass auch Falschluft einen signifikanten Einfluss auf die Massenbilanz hat, dann muss auch das Volumen an Frischluft bei der Leerfahrt gemessen werden, so dass das Volumen an Falschluft in die Betrachtung der Störgröße einfließt. Die Messung des Volumens an Frischluft kann dann ebenfalls über den Sensor zur Bestimmung der Abluft im Kanal für die Abluft gemessen werden.

Auch die Abluft wird hinsichtlich Temperatur, Volumenstrom und Feuchtigkeit mittels Sensoren überwacht. Diese Werte sind neben den Werten für den Massenstrom und die Feuchtigkeit der Warenbahn die sensibelsten Messwerte des Verfahrens. Daher wird beispielsweise der Volumenstrom mittels der genauen und preiswerten Durchflussmessung bestimmt, oder alternativ mittels Wirbeldurchflussmessung oder anderer Verfahren.

Die Ermittlung des Massenstromes und der Feuchtigkeit der in den Trockner einlaufenden Warenbahn kann mittels Sensoren erfolgen, oder rechnerisch bestimmt werden oder aufgrund der Betriebsdaten einer vorgeschalteten Anlagenkomponente erfolgen, beispielsweise der Kissroll und/oder der Batchstation. Insbesondere die rechnerische Bestimmung oder die Verwendung der Betriebsdaten einer vorgeschalteten Anlagenkomponente können die Genauigkeit des Verfahrens erhöhen und dieses preiswerter gestalten, da beispielsweise wieder auf ein radiometrisches Verfahren zur Bestimmung der Feuchtigkeit einer kontinuierlich laufenden Warenbahn verzichtet werden kann. Der weitere Vorteil liegt in der Anwendung bei geringen Feuchtigkeiten und bei geringen Flächengewichten der Warenbahn, da hier das rechnerische Verfahren genauer sein kann, als die bekannten Messverfahren.

Vorzugsweise werden bekannte Störgrößen wie beispielsweise Falschluft am Trockner, ungleichmäßige Avivagen und/oder Schwankungen der Feuchtigkeit über die Arbeitsbreite der Warenbahn in die Steuerung eingegeben und verarbeitet.

Das erfindungsgemäße Modul zur Verwendung an einem Trockner zur Bestimmung der Restfeuchtigkeit einer getrockneten Warenbahn, umfasst eine Steuerung mit zumindest einem Prozessmodul zur Berechnung der Massenbilanz der spezifischen oder relativen Feuchtigkeit der Frischluft, Abluft und der Warenbahn, einem Energiemodul zur Ansteuerung von mindestens einem Heizelement und mindestens einem Ventilator, mit Sensoren zur Bestimmung der Temperatur, der Feuchtigkeit und des Volumenstromes der Frischluft und der Abluft des Trockners. Damit wird ein preiswertes Nachrüstmodul geschaffen, mit dem bestehende Trockner bei kontinuierlich laufender Warenbahn nachgerüstet werden können. Auf teure radiometrische Messgeräte nach dem Trockner oder aufwändige Probenentnahmen an der Warenbahn kann verzichtet werden.

Das Modul kann vorzugsweise um Sensoren zur Bestimmung der Temperatur, des Massenstromes und der Feuchtigkeit einer kontinuierlich laufenden Warenbahn ergänzt werden, wenn Prozessdaten aus Anlagenkomponenten in Laufrichtung der Warenbahn vor dem Trockner nicht zur Verfügung stehen.

Zur Verarbeitung von Störgrößen kann das Modul eine Schnittstelle oder eine Eingabevorrichtung aufweisen.

Vorzugsweise werden der erfindungsgemäße Trockner, das Verfahren und das Modul für Anlagen zur Herstellung von Warenbahnen aus Kunststoff, Endlosfilamenten wie Spinnvlies oder Stapelfasern aus nicht natürlichen Fasern verwendet, die im Gegensatz zu Warenbahnen aus natürlichen Fasern keine Feuchtigkeit speichern können.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1:: Eine perspektivische Ansicht eines Reihentrockners;
- Figur 2:: Eine Schnittdarstellung eines weiteren Trockners mit einer Trommel;
- Figur 3:: Eine schematische Darstellung der Massenbilanz des Trockners;
- Figur 4:: Ein Steuerungsverfahren des Trocknungsprozesses;
- Figur 5:: Eine Anlage zur Herstellung von Spinnvlies.

Figur 1 zeigt in einer perspektivischen Ansicht einen Trockner 1, der als Reihentrockner ausgebildet ist. Innerhalb eines Trocknerraumes 2 sind drei Trommeln 3a, 3b, 3c hintereinander und mit ihren Achsen 4a, 4b, 4c in einer Reihe angeordnet. Eine Warenbahn 5 wird über einen Einlass 6 in den Trocknerraum 2 hineingeführt. Über eine Umlenkwalze 7 wird die Warenbahn 5 erst unterhalb der ersten Trommel 3a, dann oberhalb der zweiten Trommel 3b und anschließend unterhalb der dritten Trommel 3c geführt. Über eine Umlenkwalze 8 wird die Warenbahn 5 durch einen Auslass 9 aus dem Trocknerraum 2 herausgeführt. Während des Durchlaufes durch den Trocknerraum 2 wird die Warenbahn 5 mit erhitzter Trocknungsluft durchströmt. Dabei nimmt die Trocknungsluft die Feuchtigkeit der Warenbahn 5 auf und wird über das Innere der Trommeln 3a bis 3c abgesaugt.

An den Trocknerraum 2 kann eine Zusatzkammer 10 angeordnet sein, in die der Kanal 12 für die Frischluft 11 und der Kanal 14 für die Abluft 13 münden. Die Zusatzkammer 10 kann völlig getrennt und separat vom Trocknerraum 2 aufgebaut sein. An die Zusatzkammer 10 ist der Heizungs- und Ventilatorraum 22 angeordnet. Der Trocknerraum 2 ist mit Luftkanälen ober- und unterhalb der Trommeln 3a - 3c mit dem Heizungs- und Ventilatorraum 22 verbunden. Die Zusatzkammer 10 ist über die stirnseitige Öffnung der Trommeln 3a - 3c mit dem Trocknerraum 2 verbunden. Der Kanalanschluss 15 kann als Anschluss für einen Wärmetauscher genutzt werden. In dieser Ausführungsform sind im Kanal 14 Sensoren 18, 19, 20 zur Ermittlung der Temperatur, des Volumenstromes und der Feuchtigkeit der Abluft 13 angeordnet. Die Feuchtigkeit der Warenbahn 5 kann im Bereich des Einlasses 6 am oder vor dem Trockner 1 mittels Sensoren 23, 24, 25 bestimmt werden, wobei auch hier die Temperatur, der Massenstrom und die Feuchtigkeit der Warenbahn 5 ermittelt werden kann.

Figur 2 zeigt einen Trockner 1 mit nur einer Trommel 3, bei der die Warenbahn 5 von rechts durch einen Einlass 6 in den Trockner 1 einläuft. Durch eine erste Umlenkwalze 7 wird die Warenbahn 5 in den Trocknerraum 2 geleitet, um die Trommel 3 herumgeführt und durch die Umlenkwalze 8 aus dem Trocknerraum 2 herausgeführt. Die Frischluft 11 wird durch den Einlass in den Trockner 1 angesaugt und verteilt sich seitlich unterhalb der Trommel 3 im gesamten Trocknerraum 2. Ein nicht dargestelltes Abschirmelement sorgt dafür, dass die angesaugte Frischluft nicht direkt in die Trommel 3 eingesaugt wird. Ein Heizelement 21, z.B. ein Brenner, erhitzt die angesaugte Frischluft, die durch einen Ventilator 17 an einer Stirnseite der Trommel 3 angesaugt wird. Die erhitzte Frischluft durchströmt aufgrund des durch den Ventilator 17 erzeugten Druckunterschiedes zunächst die Siebdecke 16, mit der die Strömung vergleichmäßigt wird. Anschließend durchströmt die erhitzte Frischluft die Trommel 3 mit der umschlingenden Warenbahn 5, und nimmt dabei die Feuchtigkeit der Warenbahn 5 auf. Die dabei entstehende Abluft 13 wird über den Kanal 14 abgeführt.

Die Bestimmung der Restfeuchte in der Warenbahn 5 erfolgt erfindungsgemäß über eine Betrachtung der Massenbilanz in einer Steuerung. Über den Massenstrom der Abluft 13 und deren spezifische Feuchte wird in der Steuerung die Verdampfungsleistung des Trocknungsprozesses berechnet. Die Differenz aus der in den Prozess eingebrachten Wassermenge (Anfangsfeuchtigkeit Warenbahn und Anfangsfeuchtigkeit Frischluft) und der Verdampfungsleistung des Trockners (Feuchtigkeit der Abluft) ergibt die verbleibende Wassermenge in der Warenbahn.

Hierzu sind in dem Kanal 14 für die Abluft 13 Sensoren 18, 19, 20 angebracht, die die Temperatur, das Luftvolumen, und die Feuchtigkeit des Luftstromes messen. Die Werte für die Anfangsfeuchtigkeit der Frischluft 11 können mit den gleichen Sensoren 18, 19, 20 gemessen, wie die Werte für die Feuchtigkeit der Abluft 13. Hier wird vor dem Anfahren des Trockners 1 über den Ventilator 17 bei ausgeschaltetem Heizelement und nicht eingeführter Warenbahn 5 Frischluft 11 angesaugt und durch die Sensoren 18, 19, 20 gemessen. Die Messwerte dienen als Nullpunkt oder Referenz für die Massenbilanz. Nur bei großen Abweichungen in der Temperatur oder Luftfeuchtigkeit in der Anlagenhalle muss diese Messung bei gleichen Bedingungen wiederholt werden. Wird als Heizelement 21 ein Gasbrenner verwendet, bringt dieser zusätzlich durch den Brennvorgang Wasser in den Trocknungsprozess ein. Dieser Wasseranteil wird über den Gasverbrauch in der Berechnung der Endfeuchte berücksichtigt. Die erforderlichen Werte für die Anfangsfeuchtigkeit der Frischluft 11 können aber auch aus der Umgebungsluft des Trockners 1 bestimmt werden, da die Frischluft 11 aus der Umgebung des Trockners 1 angesaugt wird. Unter der Berücksichtigung, dass kein nennenswerter Anteil an Falschluft zu berücksichtigen ist, wird das Volumen der Frischluft 11 durch die Ventilatorleistung bestimmt.

Die Feuchtigkeit der Abluft 13 wird ebenfalls über die Sensoren 18, 19, 20 in dem Kanal 14 gemessen. Der Sensor 18 erfasst die Temperatur in Grad Celsius, der Sensor 19 den Volumenstrom der Abluft 13 in m³/h und der Sensor 20 die Feuchtigkeit der Abluft 13 in kg/m³. Mögliche Druckunterschiede zwischen der Abluft 13 und der Frischluft 11 können dabei in der Massenbilanz vernachlässigt werden. Dabei ist der Volumenstrom der Abluft 13 normalerweise gleich dem Volumenstrom der angesaugten Frischluft 11, da durch die Saugleistung des Ventilators 17 auch Falschluft durch die Warenbahn 5 und der Trommel 3 - 3c durch den Kanal 14 abgesaugt wird.

Bei der Warenbahn 5 kann ebenfalls die Eingangsfeuchtigkeit gemessen werden, die in den Trockner 1 gelangt, indem beispielsweise ein Sensor 25 zur Messung der Feuchtigkeit vor dem Einlass 6 des Trockners 1 angeordnet ist, oder an einer vorgeordneten Anlagenkomponente, beispielsweise einer Kissroll oder einem Paar Abquetschwalzen. Alternativ kann die Eingangsfeuchtigkeit auch indirekt durch einen Parameter aus dem Prozess vor dem Trockner bestimmt werden, beispielsweise durch den Flüssigkeitsverbrauch einer Kissroll oder aus der Differenz zwischen Flüssigkeitseintrag in die Warenbahn und der Abführung von Restflüssigkeit in eine Aufbereitungsanlage. Insbesondere bei einer vor dem Trockner 1 angeordneten Kissroll oder einem Foulard kann mittels Füllstandssensoren der Auftrag an Avivage bzw. Flüssigkeit bestimmt werden. Da der Massendurchsatz und das Flächengewicht der Warenbahn vor der Kissroll oder dem Foulard bekannt sind, können damit der Anteil der Flüssigkeit und damit die spezifische Feuchtigkeit der Warenbahn vor dem Einlaufen in den Trockner bestimmt werden. Als Störgröße kann bei dieser Betrachtung unter anderem die Verdunstung und/oder ein Verschnitt bzw. Spray Off beim Auftragen der Flüssigkeit und der Umlenkung der Warenbahn empirisch ermittelt und berücksichtigt werden

Der Sensor 18 zur Messung der Temperatur der Abluft 13 kann als Thermometer ausgebildet sein oder nach dem Halbleitereffekt arbeiten. Als ausgegebener Wert kann vorzugsweise Grad Celsius in die Steuerung einfließen

Vorzugsweise wird der Sensor 19 zur Messung des Volumenstroms als Durchflusssensor mit einer Messblende ausgeführt. Alternativ kann auch die Vortex-Durchflussmessung verwendet werden, die nach dem Prinzip der Wirbeldurchflussmessung erfolgt. Alternative Messmethoden können mit Ultraschall oder einer Staudrucksonde erfolgen. Als ausgegebener Wert kann vorzugsweise m³/h in die Steuerung einfließen. Die Sensoren 18 und 19 können selbstverständlich auch kombiniert werden.

Der Sensor 20 zur Bestimmung der Feuchtigkeit kann als kapazitiver Dünnfilm-Polymersensor oder als Keramik-Sensor ausgebildet sein. Als ausgegebener Wert kann vorzugsweise kg/m³ Absolutfeuchte oder die relative Feuchtigkeit in Prozent in die Steuerung einfließen.

Die Feuchtigkeit der Warenbahn 5 vor dem Einlauf 6 des Trockners 1 kann auch rechnerisch bestimmt werden, in dem der Flüssigkeitseintrag in die Warenbahn mit dem Massenstrom der Warenbahn in die Steuerung eingegeben wird. Dieses Verfahren ist sehr genau und nur dann sinnvoll, wenn die Warenbahn keine Flüssigkeit oder nur einen geringen Anteil (bis 1%) aufnehmen kann. Dies trifft beispielsweise für Warenbahnen aus Kunststoff, Endlosfilamenten oder Stapelfasern aus nicht natürlichen Fasern, insbesondere Spinnvlies zu, bei dem die Feuchtigkeit nicht physikalisch gebunden ist, sondern nur durch die Oberfläche der Fasern mitgeführt wird. Alternativ kann einer oder mehrere Sensoren 25 aus Keramik verwendet werden, die durch direkten Kontakt mit der Warenbahn deren Feuchtigkeit bestimmen. Dies ist bei Warenbahnen aus Fasern sinnvoll, die Feuchtigkeit aufnehmen und speichern können (Zellulose, Fasermischungen, Baumwolle).

Der Sensor 23 zur Messung der Temperatur am Einlass 6 des Trockners 1 kann wieder als Thermometer ausgebildet sein oder nach dem Halbleitereffekt arbeiten. Als ausgegebener Wert kann vorzugsweise Grad Celsius in die Steuerung einfließen

Der Massenstrom der Warenbahn am Einlass 6 des Trockners 1 kann wieder rechnerisch aus den Anlagenparametern bestimmt werden oder alternativ durch einen Sensor 24, der beispielsweise radiometrisch arbeitet.

Selbstverständlich können die Werte der einlaufenden Warenbahn 5 in den Trockner 1 zur Bestimmung der Massenbilanz zumindest auch teilweise gemessen und ein anderer Teil aus den vorgeschalteten Anlagenkomponenten ermittelt oder berechnet werden. Dies hängt von der Anlagenkonfiguration und den zur Verfügung stehenden Werten ab.

Figur 3 zeigt vereinfacht die Massenbilanz Σ des Trocknungsprozesses, bei dem ein Massenstrom m der Warenbahn 5 mit einer absoluten oder relativen Feuchtigkeit H₂O in den Trockner 1 einläuft und ein Massenstrom m der Warenbahn 5 mit einer absoluten oder relativen Feuchtigkeit H₂O aus dem Trockner 1 herauskommt. Weitere Prozessparameter, die in dem Trockner 1 verarbeitet werden, sind der Massenstrom ṁ an Frischluft 11 mit einer absoluten oder relativen Feuchtigkeit H₂O bei einer zu bestimmenden Temperatur T, und der Massenstrom an Feuchtigkeit H₂O bei einer einstellbaren Temperatur T aus dem Heizelement 21 (Gasbrenner) oder dem Heiz- und Ventilatorraum 22. Abgezogen wird der Massenstrom m an Abluft 13 mit einer absoluten oder relativen Feuchtigkeit H₂O bei einer zu messenden Temperatur T. Da der Ventilator 17 zwar einen Unterdruck im Trockner erzeugt, die Anordnung der Sensoren 18, 19, 20 aber im Kanal 14 erfolgt, wo schon Umgebungsdruck herrscht, kann auf den Parameter Druck verzichtet werden, da alle Messungen bei dem gleichen Umgebungsdruck in der Produktionshalle erfolgen.

Als Störgrößen 26 können beispielsweise die Falschluft des Trockners aus der Produktionshalle, Schwankungen beim Auftragen der Avivage des vorgeordneten Foulards oder der Kissroll und die mögliche Verdunstung bzw. Spray Off, Ungenauigkeiten der Sensoren und Schwankungen der Eingangsfeuchte der Warenbahn über die Arbeitsbreite in die Berechnung der Massenbilanz einfließen. Die Störgrößen 26 werden je nach Anlagenkonfiguration üblicherweise empirisch ermittelt und können die kalkulatorische Massenbilanz vergrößern oder verkleinern.

Die erfindungsgemäße Vorrichtung und das zugehörige Verfahren sind insbesondere bei Spinnvlies vorteilhaft, da Spinnvliese im Gegensatz zu beispielsweise Zellulose keine Feuchtigkeit speichern können und daher sehr geringe Feuchtigkeitswerte mit entsprechend hohen Ungenauigkeiten vorliegen. Zellulose hingegen ist fast nie trocken, da die in der Zellulose vorhandenen Kreidereste hygroskopisch sind und damit Feuchtigkeit in den Fasern gespeichert wird. Beim Herstellprozess von Spinnvliesen sind üblicherweise keine Wasserbestandteile vor der Kissroll oder dem Foulard in der Faser, da nur Oberflächenwasser und Kapillarwasser mit der Warenbahn mitgeführt wird. Im Vergleich zu Stapelfaservlies aus beispielsweise natürlichen Fasern wird bei Spinnvlies sehr wenig Wasser mitgeführt, das kaum messbar ist. Dabei wirken sich die Ungenauigkeiten der klassischen Meßverfahren sehr ungünstig aus und ergeben Schwankungen in den Meßwerten, mit denen der Trockner nicht stabil betrieben werden kann. Das Verfahren zur Bestimmung der Massenbilanz ist mit dem geringen Aufwand an Sensortechnik deutlich preiswerter und zuverlässiger als die bisher verwendete Messtechnik, mit der an der laufenden Warenbahn die Endfeuchte gemessen wird.

Schließlich zeigt Figur 4 eine schematische Ansicht des Aufbaus der Steuerung 30 in Wechselwirkung mit einem Trocknerraum 2 des Trockners 1, wobei beispielhaft nur ein einziger Trocknerraum 2 dargestellt ist. Die Steuerung 30 ist vorzugsweise integraler Bestandteil des Trockners 1. Sie kann aber auch Bestandteil einer Gesamtanlage sein, mit der der Prozess der Herstellung der Warenbahn bis hin zum Aufwickeln der fertigen Warenbahn auf einem nachfolgenden Wickler überwacht und geregelt wird.

Die Steuerung 30 kann ein Energiemodul 31 und ein Prozessmodul 32 aufweisen. Das Energiemodul 31 ist zur Überwachung wenigstens der Wärmezufuhr durch das Heizelement 21 und/oder des Ventilators 17 ausgebildet.

Das Prozessmodul 32 ist zur Verarbeitung der Meßwerte der Sensoren 23, 24, 25 oder die einzugebenden berechneten Werte oder ermittelten Werte für die Eingangsfeuchtigkeit der Warenbahn 5 in den Trockner ausgebildet. Weiterhin verarbeitet das Prozessmodul 32 die Messwerte der Sensoren 18, 19, 20 in der Abluft 13. Gleichzeitig verarbeitet das Prozessmodul 32 auch die Störgrößen 26, die entsprechend der Anlagenkonfiguration und der zu verarbeitenden Warenbahn in die Steuerung 30 eingegeben werden. Statt des Sensors 25 für die Feuchtigkeit der Warenbahn 5 am Einlass 6 des Trockners 1 kann auch ein kalkulatorischer Wert für die Feuchtigkeit in die Steuerung 30 eingegeben werden, der anhand einer vorgeordneten Anlagenkomponente wie einer Kissroll ermittelt wird. Das Prozessmodul 32 kann damit nicht nur direkte Messwerte, sondern auch rechnerische Daten oder eingegebene Werte aus dem Prozess vor dem Trockner 1 verarbeiten. Die Trennung der Steuerung 30 in ein Prozess- 32 und ein Energiemodul 31 ermöglicht die Nutzung und Verschaltung der bereits vorhandenen Steuerung des Heizelementes 21 und/oder des Ventilators 17 bzw. des Ventilatorraumes 22 als Energiemodul 31, wobei das Prozessmodul 32 dann als Bestandteil einer Steuerung für die Gesamtanlage ausgebildet sein kann. Innerhalb des Prozessmodules 32 erfolgt die Berechnung der Massenbilanz Σ der Feuchtigkeit.

Mit der erfindungsgemäß ausgebildeten Steuerung 30 wird die Möglichkeit geschaffen, dass bei einer geforderten Restfeuchte der textilen Warenbahn 5 beim Durchlauf durch den Trockner 1 die Wärmezufuhr durch das Heizelement 21 und/oder den Ventilator 17 des von der textilen Warenbahn durchlaufenen Trocknungsraumes 10 mit der entsprechenden Energie so zu versorgen, dass ein minimaler Gesamtenergiebedarf erzielt wird. Somit wird mit dem Energiemodul 31 eine Ansteuerung der Wärmezufuhr durch das Heizelement 21 und auch des Ventilators 17 so vorgenommen, dass der Trocknerraum 2 mit einer nur minimal erforderlichen Energie versorgt wird. Insbesondere eine kostenoptimierte Fahrweise des Trockners kann damit erreicht werden, da die Kosten für Strom (Ventilator 17, 22) etwa viermal so hoch sind wie für Gas (Brenner, Heizelement 21) und das Energiemodul 31 sowohl energieoptimiert wie auch kostenoptimiert betrieben werden kann. Da viele Anlagenbetreiber auch über eine eigene Gas- oder Stromerzeugung verfügen, kann ein energieoptimierter Betrieb des Trockners von einem kostenoptimierten Betrieb abweichen. Die Steuerung gibt dem Anlagenbetreiber das entsprechende Werkzeug zur Auswahl des für ihn optimalen Betriebsverfahrens zur Hand.

Es wird ein idealer Trocknungsprozess erreicht, der für den Trocknerraum 2 eine Trocknungsluft mit einem optimalen Anteil an überhitztem Dampf erzielt. Bei einer Abweichung (Regelabweichung) von der vorgegebenen Restfeuchtigkeit (Führungsgröße) in der Warenbahn 5 steuert das Prozessmodul 32 das Energiemodul 31 an, das wiederum die Heizleistung und/oder die abgesaugte Luftmenge entweder energie- oder kostenoptimiert vergrößert oder verkleinert.

Bei Ausführung des Verfahrens zum Betrieb des Trockners 1 mit der Steuerung 30 auf vorstehend beschriebene Weise wird folglich ein sich selbst energieminimal einjustierender Trockner 1 geschaffen. Die Steuerung 30 des Trockners 1 sorgt dabei für einen minimalen Energiezustrom in den jeweiligen Trocknerraum 2, sodass zur Erzielung der geforderten Restfeuchte der textilen Warenbahn 5 der Energieverbrauch minimiert wird. Die jeweiligen Betriebszustände sind dabei abhängig von der Qualität und der Eingangsfeuchte der textilen Warenbahn, sodass beispielsweise über ein Bedienfeld des Trockners 1 Erfahrungswerte eingegeben werden können, welche Steuerungswerte zur Klimatisierung der einzelnen Trocknerräume 2 notwendig sind. Diese Werte hängen beispielsweise ab von der Qualität, der Dichte, dem Flächengewicht und der Dicke der textilen Warenbahn 5, wobei vorzugsweise auch die Eingangsfeuchte und Ausgangsfeuchte der textilen Warenbahn 5 als Eingangsgröße zur Programmierung der Steuerung 30 und zum Ablauf eines entsprechenden Trocknerprogramms des Trockners 1 berücksichtigt werden.

Das Ausführungsbeispiel bezieht sich auf einen Trockner mit einer Trommel 3. Die Ansteuerung der Heizelemente 21 oder der Ventilatoren 17 bzw. des Ventilatorraumes 22 kann bei einem Reihentrockner für einen Trocknerraum 2 mit mehreren Trommeln 3 - 3c separat erfolgen, da die Feuchtigkeitsaufnahme der Trocknerluft von der ersten Trommel 3 bis zur letzten Trommel 3c abnimmt.

Es ist erkennbar, dass nur die in den Trockner 1 einlaufende Warenbahn 5 hinsichtlich ihrer Werte Temperatur, Massenstrom und Feuchtigkeit mittels Sensoren oder ermittelter Werte überwacht wird. Ebenfalls wird nur die Abluft 13 hinsichtlich ihrer Zusammensetzung überwacht. Aufgrund der Massenbilanz wird der Trockner 1 so gesteuert, dass die aus dem Trockner 1 auslaufende Warenbahn 5 hinsichtlich ihrer Feuchtigkeit nicht mehr überwacht werden muss.

Die Anlage nach Figur 5 zeigt schematisch die Herstellung eines Spinnvlieses, das in einer nicht dargestellten Spinnerette aus thermoplastischem Kunststoff ersponnen, gekühlt und mittels eines Diffusors 41 auf einem umlaufenden Transportband 40 abgelegt wird. Das Transportband ist vorzugsweise als luftdurchlässiges Siebband ausgeführt, um durch eine Absaugung das Spinnvlies auf dem Transportband 40 zu fixieren und gleichzeitig Flüssigkeiten aus den nachfolgenden Behandlungen abzuziehen. Ein erstes Paar an Auslaufwalzen 42, die ggfs. erwärmt sein können, kann das abgelegte Spinnvlies kompaktieren. Nach einer ersten Befeuchtung 43 durch einen Spraybalken, mit dem die gleichmäßige Ablage des Spinnvlieses auf dem Transportband 40 begünstigt wird, da hierdurch die einzelnen Filamente besser fixiert werden, erfolgt eine erste Absaugung 44 der aufgebrachten Flüssigkeit. Eine erste Verfestigung 45, beispielsweise mittels Wasserstrahlen, kann die Warenbahn 5 aus Spinnvlies verfestigen und kompaktieren. Auch hier wird überschüssiges Wasser über eine Absaugung 44 abgesaugt. Eine nachfolgende Behandlungsvorrichtung 46, beispielsweise eine Kissroll oder ein Foulard, bringen eine Behandlungsflüssigkeit auf die Warenbahn 5 auf. Als Behandlungsflüssigkeit kann eine Avivage verwendet werden, mit der die Eigenschaften des Spinnvlieses im Hinblick auf das Endprodukt verbessert wird. Nachfolgend durchläuft die Warenbahn 5 einen Trockner 1, der in diesem Ausführungsbeispiel als Omega-Trockner mit einer Trommel 3 ausgeführt ist. Dabei wird die Warenbahn 5 auf eine vorbestimmte Restfeuchte eingestellt, in dem die Verdampfungsleistung des Trockners 1 eingestellt wird und nach Durchlaufen des Trockners einer weiteren Behandlung oder einem Wickelverfahren zugeführt. In diesem Ausführungsbeispiel wird Frischluft 11 dem Trockner zugeführt, deren Feuchtegehalt aus den Umgebungsdaten oder durch eine Leermessung des Trockners 1 bestimmt wird. Im Kanal 14 wird mittels Sensoren die Feuchtigkeit (Volumenstrom, Temperatur, Feuchtigkeit) der Abluft 13 ermittelt. Der Feuchtegehalt der in den Trockner 1 einlaufenden Warenbahn 5 kann rechnerisch ermittelt werden, mittels Sensoren vor dem Einlauf des Trockners gemessen oder anhand der Prozessparameter der Behandlungsvorrichtung 46 bestimmt und in die Steuerung 30 eingegeben werden. Die hier dargestellte Anlagenkonfiguration ist beispielhaft und kann weitere oder keine Verfestigung 45 zur Behandlung des Spinnvlieses aufweisen. Ebenso kann die Anlage um weitere Komponenten ergänzt werden, oder auf die Befeuchtung 43 nach der Ablage des Spinnvlieses auf dem Transportband verzichtet werden.

Die Erfindung hat den Vorteil, dass zur Bestimmung der Restfeuchte die Warenbahn nicht beeinträchtigt wird (Ausschneiden von Proben), die Warenbahn kontinuierlich durchlaufen kann und nicht durch Messelemente berührt wird. Das Verfahren ist dabei unabhängig von den Produkteigenschaften der Warenbahn, die bei einer direkten (berührenden) Messung einen erheblichen Einfluss auf das Messergebnis haben kann. Ein weiterer Vorteil ist, dass im Vergleich zu gravimetrischen bzw. volumetrischen Messverfahren messtechnische Einflüsse der Störgrößen eliminiert werden, da sich diese Verfahren nur auf den Wassermassenstrom beziehen. Insbesondere bei Spinnvliesen, bei denen das Massenverhältnis zwischen Warenbahn und Wassermenge ungünstig bzw. groß ist, können geringe Endfeuchten (≤1%) bei kleinen Flächengewichten (z.B. 10g/m²) betriebssicher bei laufender Warenbahn bestimmt werden. Da die Erfindung berührungslos die Restfeuchte der Warenbahn bestimmt, wirken sich Geschwindigkeiten von über 500 m/min nicht auf die Genauigkeit aus. Ein weiterer Vorteil ist die Regelung des Trockners zur energetischen Optimierung, da bei einer vorgegebenen Restfeuchte die Trocknerleistung angepasst wird. Im Vergleich zu den bisherigen Messverfahren realisiert die Erfindung eine sehr preiswerte und ausreichend genaue Lösung, da keine aufwändigen Sensoren verwendet werden müssen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, konstruktiver Einzelheiten oder räumlicher Anordnungen, können sowohl für sich als auch in den verschiedensten Kombinationen erfindungswesentlich sein.

### Bezugszeichen

- 1: Trockner
- 2: Trocknerraum
- 3, 3a, 3b, 3c: Trommel
- 4a, 4b, 4c: Achse
- 5: Warenbahn
- 6: Einlass
- 7: Umlenkwalze
- 8: Umlenkwalze
- 9: Auslass
- 10: Zusatzkammer
- 11: Frischluft
- 12: Kanal
- 13: Abluft
- 14: Kanal
- 15: Kanalanschluss
- 16: Siebdecke
- 17: Ventilator
- 18: Sensor Temperatur
- 19: Sensor Volumenstrom
- 20: Sensor Feuchtigkeit
- 21: Heizelement
- 22: Ventilatorraum
- 23: Sensor Temperatur
- 24: Sensor Massenstrom
- 25: Sensor Feuchtigkeit
- 26: Störgröße
- 30: Steuerung
- 31: Energiemodul
- 32: Prozessmodul
- 40: Transportband
- 41: Diffusor
- 42: Auslaufwalzen
- 43: Befeuchtung
- 44: Absaugung
- 45: Verfestigung
- 46: Behandlungsvorrichtung

- Σ: Massenbilanz Feuchtigkeit
- m: Massenstrom
- T: Temperatur

## Patentansprüche

1. Trockner (1) für eine textile Warenbahn (5) mit zumindest einem Trocknerraum (2), in dem wenigstens eine luftdurchlässige Trommel (3 - 3c) drehbar angeordnet ist, die ausgebildet ist, von der Warenbahn (5) teilweise umschlungen zu werden, aufweisend ein Heizelement (21) zum Erhitzen der angesaugten Frischluft, so dass die Warenbahn (5) mit erwärmter Trocknungsluft durchströmt wird, wobei mindestens ein Ventilator (17) vorgesehen ist, der ausgebildet ist, aus einer stirnseitigen Öffnung der mindestens einen Trommel (3 - 3c) feuchte Trocknungsluft aus der Innenseite der Trommel (3 - 3c) abzusaugen und als Abluft (13) mittels eines Kanals (14) abzuführen, **dadurch gekennzeichnet, dass** der Trockner (1) Mittel zur Ermittlung der Temperatur und Feuchtigkeit der in den Trockner (1) einströmenden Frischluft (11) aufweist, sowie Mittel zur Ermittlung des Massenstromes und der Feuchtigkeit der in den Trockner (1) einlaufenden Warenbahn (5), und dass der Trockner mindestens einen Sensor (18, 19, 20) zur Bestimmung der Feuchtigkeit des Abluftstromes aufweist und dabei die Temperatur, das Volumen und die Feuchtigkeit der Abluft (13) bestimmt, wobei der Trockner (1) eine Steuerung (30) aufweist, die ausgebildet ist, die Daten des Sensors (18, 19, 20) zur Bestimmung der Feuchtigkeit des Abluftstromes mit der Anfangsfeuchtigkeit der Warenbahn (5) und der Feuchtigkeit des Frischluftstromes zu verarbeiten und damit die Verdampfungsleistung des Trockners (1) zu regeln, wobei eine Bestimmung der Restfeuchte in der Warenbahn (5) über eine Betrachtung der Massenbilanz der Feuchtigkeiten in der Steuerung (30) erfolgt.

2. Trockner nach Anspruch 1, **dadurch gekennzeichnet, dass** die Mittel zur Ermittlung der Temperatur und Feuchtigkeit der in den Trockner (1) einströmenden Frischluft (11) als Sensoren (18, 19, 20) ausgebildet sind, die im Kanal (14) für die Abluft (13) angeordnet sind.

3. Trockner nach Anspruch 1, **dadurch gekennzeichnet, dass** die Mittel zur Ermittlung des Massenstromes und der Feuchtigkeit der in den Trockner (1) einlaufenden Warenbahn (5) als Sensoren (24, 25) ausgebildet sind, die an oder vor dem Trockner (1) angeordnet sind.

4. Trockner (1) nach Anspruch 1, **dadurch gekennzeichnet, dass** der Sensor (19) zur Bestimmung des Volumens eine Messblende aufweist oder nach der Wirbeldurchflussmessung ausgebildet ist oder nach der Ultraschallvolumenstrommessung ausgebildet ist.

5. Trockner (1) nach Anspruch 1, **dadurch gekennzeichnet, dass** die Steuerung (30) ein Energiemodul (31) und ein Prozessmodul (32) aufweist.

6. Trockner (1) nach einem der vorgenannten Ansprüche, **dadurch gekennzeichnet, dass** der Trockner (1) mindestens ein Heizelement (21) aufweist und die Steuerung (30) ausgebildet ist, bei einer geforderten Restfeuchte der textilen Warenbahn (5) bei Verlassen des Trockners (1) das mindestens eine Heizelement (21) und/oder den mindestens einen Ventilator (17) so anzusteuern, dass der Trockner (1) wahlweise energie- und/oder kostenoptimiert betrieben wird.

7. Verfahren zum Einstellen der Restfeuchte einer textilen Warenbahn (5) beim Betrieb eines Trockners (1), mit zumindest einem Trocknerraum (2), in dem die Warenbahn (5) wenigstens eine drehbar angeordnete luftdurchlässige Trommel (3 - 3c) teilweise umschlingt, und dabei die Warenbahn (5) mit erwärmter Trocknungsluft durchströmt wird, und die dabei entstehende feuchte Trocknungsluft mittels mindestens einem Ventilator (17) aus einer stirnseitigen Öffnung der Trommel (3 - 3c) aus der Innenseite der mindestens einen Trommel (3 - 3c) als Abluft (13) absaugt, wobei das Verfahren wenigstens die folgenden Schritte umfasst:
- Messen zumindest der Temperatur und der Feuchtigkeit der in den Trockner (1) einströmenden Frischluft (11),
- Messen der Temperatur, des Volumens und der Feuchtigkeit der Abluft (13),
- Ermittlung zumindest des Massenstromes und der Feuchtigkeit der in den Trockner einlaufenden Warenbahn (5),
- Eingabe einer Führungsgröße für die gewünschte Restfeuchte der Warenbahn in eine Steuerung (30),
- Verrechnung der zuvor ermittelten bzw. gemessenen Werte in einer Steuerung (30) über eine Betrachtung der Massenbilanz der in den Trockner eingeführten Feuchtigkeiten und bei Abweichung von der Führungsgröße Ansteuerung mindestens eines Heizelementes (21) und/oder des mindestens einen Ventilators (17) unter wahlweiser Berücksichtigung einer Energie- und/oder Kostenoptimierung.

8. Verfahren nach Anspruch 7, **dadurch gekennzeichnet, dass** die Messung der Feuchtigkeit und Temperatur der Frischluft (11) in einem Kanal (14) für die Ableitung der Abluft (13) vor dem Anfahren des Trockners (1) erfolgt.

9. Verfahren nach Anspruch 8, **dadurch gekennzeichnet, dass** die Messung der Feuchtigkeit, Temperatur und des Volumenstromes der Frischluft (11) und der Abluft (13) mittels Sensoren (18, 19, 20) erfolgt.

10. Verfahren nach Anspruch 7, **dadurch gekennzeichnet, dass** die Ermittlung des Massenstromes und der Feuchtigkeit der in den Trockner (1) einlaufenden Warenbahn (5) mittels Sensoren erfolgt, oder rechnerisch bestimmt wird oder mit den Betriebsdaten einer vorgeschalteten Anlagenkomponente bestimmt werden kann.

11. Verfahren nach Anspruch 7, **dadurch gekennzeichnet, dass** Störgrößen (26) wie beispielsweise Falschluft am Trockner, ungleichmäßige Avivage der Warenbahn, und/oder Schwankungen der Feuchtigkeit der Warenbahn über die Arbeitsbreite in die Steuerung (30) eingegeben und verarbeitet werden.

12. Anlage zur Herstellung von Spinnvliesen aus Endlosfilamenten, bei dem aus einem thermoplastischen Kunststoff Endlosfilamente in mindestens einer Spinnerette ersponnen, anschließend gekühlt und mittels eines Diffusors (41) auf einem Transportband (40) abgelegt wird, wobei das Spinnvlies mittels einer Befeuchtung (43) und/oder Verfestigung (45) vorbehandelt wird, und nach einer Behandlungsvorrichtung (46) einem Trockner (1) zugeführt wird, wobei der Trockner (1) nach einem der Ansprüche 1 bis 6 ausgebildet ist, **dadurch gekennzeichnet, dass** das Spinnvlies in dem Trockner (1) auf eine vorbestimmbare Restfeuchtigkeit getrocknet wird, gemäß einem Verfahren nach einem der vorhergehenden Ansprüche 7 bis 11.

## Claims

1. Dryer (1) for a web of textile material (5) having at least one dryer chamber (2) in which there is rotatably arranged at least one air-permeable cylinder (3-3c) which is configured so that the web of material (5) is wrapped partially around it, having a heating element (21) for heating the fresh air which has been drawn in, so that heated drying air flows through the web of material (5), wherein there is provided at least one fan (17) which is configured to draw moist drying air from the inside of the cylinder (3-3c) out of an opening on an end face of the at least one cylinder (3-3c) and to discharge that air as exhaust air (13) by means of a channel (14), **characterised in that** the dryer (1) has means for determining the temperature and moisture content of the fresh air (11) flowing into the dryer (1), and means for determining the mass throughput and the moisture content of the web of material (5) entering the dryer (1), and **in that** the dryer has at least one sensor (18, 19, 20) for determining the moisture content of the exhaust air stream and thereby determines the temperature, the volume and the moisture content of the exhaust air (13), wherein the dryer (1) has a controller (30) which is configured to process the data of the sensor (18, 19, 20) for determining the moisture content of the exhaust air stream with the initial moisture content of the web of material (5) and the moisture content of the fresh air stream and thus control the evaporation capacity of the dryer (1), wherein a determination of the residual moisture content in the web of material (5) is carried out by consideration of the mass balance of the moisture contents in the controller (30).

2. Dryer according to claim 1, **characterised in that** the means for determining the temperature and moisture content of the fresh air (11) flowing into the dryer (1) are in the form of sensors (18, 19, 20) which are arranged in the channel (14) for the exhaust air (13).

3. Dryer according to claim 1, **characterised in that** the means for determining the mass throughput and the moisture content of the web of material (5) entering the dryer (1) are in the form of sensors (24, 25) which are arranged at or in front of the dryer (1).

4. Dryer (1) according to claim 1, **characterised in that** the sensor (19) for determining the volume has a measuring orifice or is configured in accordance with vortex flow measurement or is configured in accordance with ultrasonic volumetric flow measurement.

5. Dryer (1) according to claim 1, **characterised in that** the controller (30) has an energy module (31) and a processing module (32).

6. Dryer (1) according to any one of the preceding claims, **characterised in that** the dryer (1) has at least one heating element (21), and the controller (30) is configured, in the case of a required residual moisture content of the web of textile material (5) on leaving the dryer (1), to activate the at least one heating element (21) and/or the at least one fan (17) such that the dryer (1) is operated in either an energy-optimised and/or a cost-optimised manner.

7. Method for adjusting the residual moisture content of a web of textile material (5) during operation of a dryer (1), having at least one dryer chamber (2) in which the web of material (5) is wrapped partially around at least one rotatably arranged air-permeable cylinder (3-3c) and heated drying air flows therewith through the web of material (5), and the moist drying air thereby formed is drawn in the form of exhaust air (13) from the inside of the at least one cylinder (3-3c) out of an opening on an end face of the cylinder (3-3c) by means of at least one fan (17), wherein the method comprises at least the following steps:
- measuring at least the temperature and the moisture content of the fresh air (11) flowing into the dryer (1),
- measuring the temperature, the volume and the moisture content of the exhaust air (13),
- determining at least the mass throughput and the moisture content of the web of material (5) entering the dryer,
- inputting a reference variable for the desired residual moisture content of the web of material into a controller (30),
- balancing the previously determined or measured values by calculation in a controller (30) by consideration of the mass balance of the moisture contents introduced into the dryer and, in the case of a deviation from the reference variable, activating at least one heating element (21) and/or the at least one fan (17) having regard to either an energy optimisation and/or a cost optimisation.

8. Method according to claim 7, **characterised in that** the measurement of the moisture content and temperature of the fresh air (11) is carried out in a channel (14) for discharging the exhaust air (13) prior to start-up of the dryer (1).

9. Method according to claim 8, **characterised in that** the measurement of the moisture content, temperature and of the volume flow rate of the fresh air (11) and of the exhaust air (13) is carried out by means of sensors (18, 19, 20).

10. Method according to claim 7, **characterised in that** the determination of the mass throughput and of the moisture content of the web of material (5) entering the dryer (1) is carried out by means of sensors or is determined by calculation or can be determined using the operating data of an upstream installation component.

11. Method according to claim 7, **characterised in that** disturbance variables (26) such as, for example, false air at the dryer, uneven avivage of the web of material and/or fluctuations in the moisture content of the web of material over the working width are inputted into and processed in the controller (30).

12. Installation for the production of spun-bond nonwovens from endless filaments, in which endless filaments are spun from a thermoplastic plastic in at least one spinneret and are then cooled and deposited by means of a diffuser (41) on a transport belt (40), wherein the spun-bond nonwoven is pretreated by means of moistening (43) and/or bonding (45) and is supplied downstream of a treatment device (46) to a dryer (1), wherein the dryer (1) is configured according to any one of claims 1 to 6, **characterised in that** the spun-bond nonwoven is dried in the dryer (1) to a predeterminable residual moisture content, in accordance with a method according to any one of the preceding claims 7 to 11.

## Revendications

1. Séchoir (1) pour une bande de tissu textile (5) avec au moins une chambre de séchoir (2) dans laquelle est agencé de manière rotative au moins un tambour (3-3c) perméable à l'air, qui est configuré pour être partiellement entouré par la bande de tissu (5), présentant un élément chauffant (21) pour chauffer l'air frais aspiré, de telle sorte que la bande de tissu (5) est traversée par de l'air de séchage chauffé, au moins un ventilateur (17) étant prévu, qui est configuré pour aspirer, à partir d'une ouverture frontale de l'au moins un tambour (3-3c), de l'air de séchage humide à partir du côté intérieur du tambour (3-3c) et pour l'évacuer en tant qu'air sortant (13) au moyen d'un canal (14), **caractérisé en ce que** le séchoir (1) présente des moyens pour déterminer la température et l'humidité de l'air frais (11) entrant dans le séchoir (1), ainsi que des moyens pour déterminer le débit massique et l'humidité de la bande de tissu (5) arrivant dans le séchoir (1), et **en ce que** le séchoir présente au moins un capteur (18, 19, 20) pour déterminer l'humidité du courant d'air sortant et détermine ainsi la température, le volume et l'humidité de l'air sortant (13), le séchoir (1) présentant une commande (30) qui est configurée pour traiter les données du capteur (18, 19, 20) pour déterminer l'humidité du courant d'air sortant avec l'humidité initiale de la bande de tissu (5) et l'humidité du courant d'air frais et pour régler ainsi la puissance d'évaporation du séchoir (1), une détermination de l'humidité résiduelle dans la bande de tissu (5) s'effectuant en considérant le bilan de masse des humidités dans la commande (30).

2. Séchoir selon la revendication 1, **caractérisé en ce que** les moyens pour déterminer la température et l'humidité de l'air frais (11) entrant dans le séchoir (1) sont configurés sous forme de capteurs (18, 19, 20) qui sont agencés dans le canal (14) pour l'air sortant (13).

3. Séchoir selon la revendication 1, **caractérisé en ce que** les moyens pour déterminer le débit massique et l'humidité de la bande de tissu (5) arrivant dans le séchoir (1) sont configurés sous forme de capteurs (24, 25) qui sont agencés sur ou devant le séchoir (1).

4. Séchoir (1) selon la revendication 1, **caractérisé en ce que** le capteur (19) pour déterminer le volume présente un diaphragme de mesure ou est configuré selon la mesure de débit en vortex ou est configuré selon la mesure de débit volumique par ultrasons.

5. Séchoir (1) selon la revendication 1, **caractérisé en ce que** la commande (30) présente un module d'énergie (31) et un module de processus (32).

6. Séchoir (1) selon l'une quelconque des revendications précédentes, **caractérisé en ce que** le séchoir (1) présente au moins un élément chauffant (21) et la commande (30) est configurée, dans le cas d'une humidité résiduelle demandée de la bande de tissu textile (5) à la sortie du séchoir (1), pour commander l'au moins un élément chauffant (21) et/ou l'au moins un ventilateur (17) de telle sorte que le séchoir (1) fonctionne au choix de manière optimisée en énergie et/ou en coûts.

7. Procédé pour ajuster l'humidité résiduelle d'une bande de tissu textile (5) lors du fonctionnement d'un séchoir (1), avec au moins une chambre de séchoir (2) dans laquelle la bande de tissu (5) entoure partiellement au moins un tambour (3-3c) perméable à l'air, agencé de manière rotative, et la bande de tissu (5) est alors traversée par de l'air de séchage chauffé, et l'air de séchage humide ainsi produit est aspiré en tant qu'air sortant (13) au moyen d'au moins un ventilateur (17) à partir d'une ouverture frontale du tambour (3-3c) à partir du côté intérieur de l'au moins un tambour (3-3c), le procédé comprenant au moins les étapes suivantes :
- la mesure d'au moins la température et l'humidité de l'air frais (11) entrant dans le séchoir (1),
- la mesure de la température, du volume et de l'humidité de l'air sortant (13),
- la détermination d'au moins le débit massique et l'humidité de la bande de tissu (5) arrivant dans le séchoir,
- la saisie d'une grandeur de conduite pour l'humidité résiduelle souhaitée de la bande de tissu dans une commande (30),
- l'équilibration par calcul des valeurs déterminées ou mesurées auparavant dans une commande (30) en considérant le bilan de masse des humidités introduites dans le séchoir et, en cas d'écart par rapport à la grandeur de conduite, la commande d'au moins un élément chauffant (21) et/ou de l'au moins un ventilateur (17) en tenant compte au choix d'une optimisation en énergie et/ou en coûts.

8. Procédé selon la revendication 7, **caractérisé en ce que** la mesure de l'humidité et de la température de l'air frais (11) est effectuée dans un canal (14) pour l'évacuation de l'air sortant (13) avant le démarrage du séchoir (1).

9. Procédé selon la revendication 8, **caractérisé en ce que** la mesure de l'humidité, de la température et du débit volumique de l'air frais (11) et de l'air sortant (13) est effectuée au moyen de capteurs (18, 19, 20).

10. Procédé selon la revendication 7, **caractérisé en ce que** la détermination du débit massique et de l'humidité de la bande de tissu (5) arrivant dans le séchoir (1) est effectuée au moyen de capteurs, ou est déterminée par calcul, ou peut être déterminée avec les données de fonctionnement d'un composant d'installation placé en amont.

11. Procédé selon la revendication 7, **caractérisé en ce que** des grandeurs perturbatrices (26) telles que par exemple de l'air parasite sur le séchoir, un avivage irrégulier de la bande de tissu et/ou des fluctuations de l'humidité de la bande de tissu sur la largeur de travail sont saisies et traitées dans la commande (30).

12. Installation pour la fabrication de non-tissés filés-liés à partir de filaments continus, dans laquelle des filaments continus sont filés à partir d'une matière thermoplastique dans au moins une filière, puis refroidis et déposés sur une bande transporteuse (40) au moyen d'un diffuseur (41), le non-tissé filé-lié étant prétraité au moyen d'une humidification (43) et/ou d'une consolidation (45), et étant amené à un séchoir (1) après un dispositif de traitement (46), le séchoir (1) étant configuré selon l'une quelconque des revendications 1 à 6, **caractérisé en ce que** le non-tissé filé-lié est séché dans le séchoir (1) à une humidité résiduelle pouvant être prédéterminée, conformément à un procédé selon l'une quelconque des revendications 7 à 11 précédentes.
